# EUROPÄISCHE PATENTSCHRIFT

(11) **EP 0 849 002 B1**
(45) Veröffentlichungstag und Bekanntmachung des Hinweises auf die Patenterteilung: **16.08.2001**
(21) Anmeldenummer: 97121849.0
(22) Anmeldetag: 11.12.1997
(51) Int. Cl.: B05C 17/015, B05C 17/005

(54) **Ausgabevorrichtung für in Kartuschen bereitgestellte,fliessfähige Medien**
Device for dispensing fluids from cartridges
Dispositif pour délivrer des matériaux fluides compris dans des cartouches

(30) Priorität: 20.12.1996 DE 29622175 U
(43) Veröffentlichungstag der Anmeldung: 24.06.1998
(73) Patentinhaber: Forstmann, Frank, 40489 Düsseldorf (DE)
(72) Erfinder: Held, Andreas, 40479 Düsseldorf (DE)
(74) Vertreter: Stenger, Watzke & Ring Patentanwälte

(56) Entgegenhaltungen:
- EP-A- 0 250 890
- DE-A- 3 440 893
- DE-A- 3 444 042
- DE-A- 3 925 868
- DE-A- 4 422 459
- FR-A- 2 749 194
- US-A- 3 353 537

## Beschreibung

Die Erfindung betrifft eine Ausgabevorrichtung für in Kartuschen bereitgestellte fließfähige Medien, mit wenigstens einem im wesentlichen zylindrischen Aufnahmebereich für eine Kartusche, wenigstens einem Ausgabebereich für das fließfähige Medium an einem Endbereich des Aufnahmebereichs und einer Vorrichtung zur Erzeugung eines vom Normaldruck abweichenden Druckes an einem Endbereich des Aufnahmebereiches.

Kartuschen für fließfähige Medien sind an sich bekannt. Es handelt sich dabei um Behälter zur Lagerung, zum Transport und zur Ausgabe fließfähiger Medien. In erster Linie handelt es sich um pastöse Medien wie Siliconkautschuk und dergleichen, welche beispielsweise im Bereich der Bauindustrie Verwendung finden. Es ist aber auch bekannt, Klebstoffe, Fette oder sonstige Medien in Kartuschen einzufüllen.

Es sind verschiedene Arten von Kartuschen bekannt. In einem Fall handelt es sich um eine eigensteife, röhrenförmige Hülle mit einem verschlossenen Endbereich, der als Auspreßbereich ausgebildet ist, und einem im wesentlichen kolbenartigen Auspreßelement am anderen Endbereich.

Ein anderer Kartuschentyp ist der sogenannte Schlauchbeutel, der ausschließlich flexibel ausgebildet ist. Dieser wird in spezielle Ausgabevorrichtungen eingesetzt, die einen rohrförmigen Aufnahmebereich aufweisen. Hier wird der Schlauchbeutel an einem Ende geöffnet und üblicherweise durch Druck vom anderen Ende ausgepreßt.

Schließlich sind in neuerer Zeit Kartuschen bekannt, welche eine flexible Hülle, einen daran angeordneten Auspreßbereich und einen daran angeordneten druckaufnehmenden Endbereich aufweisen.

Ausgabevorrichtungen der gattungsgemäßen Art sind an sich bekannt. Ein zylindrischer Aufnahmebereich, je nach Kartuschenart rohrförmig oder teilzylindrisch, hat einen Ausgabebereich und eine Druckerzeugungsvorrichtung. Dies kann beispielsweise ein Druckkolben sein, mit welchem durch eine Hebelbewegung ein Unterdruck oder ein Überdruck innerhalb des zylindrischen Aufnahmebereiches erzeugt wird. EP 0250 890 (Reiner Chemische Fabrik GmbH & Co) zeigt eine solche Ausgabe vorrichtung.

Eine vorbekannte Vorrichtung hat einen derartigen Pumpkolben, der einen Unterdruck am Auspreßende einer Kartusche, d. h. am Ausgabebereich des zylindrischen Aufnahmebereiches erzeugt und das fließfähige Medium nach Öffnen der Kartusche aus dieser aussaugt.

Es hat sich gezeigt, daß derartige Ausgabevorrichtungen eine vollständige Restentleerung von Kartuschen nicht garantieren und darüber hinaus auch nicht ein definiertes Verhalten der Kartusche selbst im rohrförmigen bzw. zylindrischen Aufnahmebereich gewährleisten. Ein definiertes Verhalten ist beispielsweise bei neueren Kartuschen erforderlich, um einerseits eine definierte Restmengenentleerung zu garantieren, andererseits ein geordnetes Zusammenfalten des Kartuschenmaterials zu gewährleisten, um die zu entsorgende Restkartusche so klein wie möglich zu erhalten.

Ausgehend von diesem Stand der Technik liegt der vorliegenden Erfindung die **Aufgabe** zugrunde, eine Ausgabevorrichtung der gattungsgemäßen Art dahingehend weiterzubilden, daß eine weitgehende Restentleerung einer eingelegten Kartusche einerseits und ein vorbestimmtes Zusammendrücken der Kartusche andererseits gewährleistet sind, wobei die Ausgabevorrichtung wirtschaftlich herstellbar sowie einfach bedienbar und robust aufgebaut ist.

Zur technischen **Lösung** dieser Aufgabe wird mit der Erfindung vorgeschlagen, daß im Ausgabebereich eine Ausgabeleitung mit einem in Schließstellung belasteten Ventilelement ausgebildet ist, die Vorrichtung zur Erzeugung des Druckes eine Verdichtereinheit zur Erzeugung eines Überdruckes im zylindrischen Aufnahmebereich ist, und die Ausgabevorrichtung eine Handhabe aufweist, durch deren Bewegung sowohl die Verdichtereinheit als auch direkt oder indirekt das Ventilelement betätigbar sind.

Durch die erfindungsgemäße Ausbildung wird eine einfach aufgebaute Ausgabevorrichtung bereitgestellt, die im Ausgabebereich eine Ausgabeleitung mit einem in Schließstellung belasteten Ventilelement aufweist. Darüber hinaus wird die Vorrichtung zur Druckerzeugung durch eine Verdichtereinheit gebildet, welche im Aufnahmebereich, der vorzugsweise zylindrisch ist, einen Überdruck erzeugt. Schließlich ist an der Ausgabevorrichtung eine Handhabe angeordnet, deren Bewegung sowohl die Verdichtereinheit als auch direkt oder indirekt das Ventilelement betätigt. Die Bewegung der Handhabe führt einerseits zu einer Bewegung der Verdichtereinheit, wodurch der LuftÜberdruck von dieser erzeugt wird, welcher vorzugsweise über Leitungen in den zylindrischen Aufnahmebereich geführt wird, und bewegt zugleich das Ventilelement. Direkt oder indirekt im Sinne der Erfindung heißt, daß im direktesten Fall die Verdichtereinheit und das Ventilelement mechanisch miteinander verbunden sind, so daß eine Betätigung der Handhabe eine gleichförmige Bewegung beider Elemente bewirkt. Alternativ können beide Elemente aber auch mechanisch entkoppelt sein, so daß das Ventilelement durch einen Druck gesteuert wird, beispielsweise einen Überdruck im zylindrischen Aufnahmebereich, einen Überdruck des auszugebenden Mediums, einen Luftunterdruck, erzeugt durch einen Ansaughub der Verdichtereinheit, magnetisch, elektrisch und dergleichen. Dabei sind alle Steuerungskombinationen denkbar, daß nämlich das Ventilelement öffnet, wenn die Verdichtereinheit einen Überdruck erzeugenden Hub durchführt, oder das Ventilelement öffnet, wenn die Verdichtereinheit einen Ansaughub durchführt, um den zuvor aufgebauten Druck im Aufnahmebereich zu nutzen.

Durch die verschiedenen Möglichkeiten der Anordnung, Kopplung und Steuerung wird die erfindungsgemäße Ausgabevorrichtung überaus flexibel, einfach bedienbar und läßt sich äußerst robust fertigen, so daß eine wirksame Funktion zu jedem Zeitpunkt gewährleistet ist.

Ein besonderer Vorteil der erfindungsgemäßen Ausgestaltung besteht auch darin, daß das Ausgabemedium nach einem Schließen nicht nachläuft. Durch diese Maßnahme ist ein ökonomischer und technisch gezielter Einsatz des Mediums möglich.

Mit Vorteil wird mit der Erfindung vorgeschlagen, daß das Ventilelement ein Schieberelement ist, welches gemäß einem weiteren vorteilhaften Vorschlag der Erfindung quer zu einer Längsachse des Aufnahmebereiches bewegbar ist. Durch diese Anordnung bewirkt eine Querverschiebung des Schiebers ein Öffnen einer Ausgabeleitung. Auch sind stopfenartige Ventilelemente realisierbar, welche eine mit einer Längsachse des Aufnahmebereichs fluchtende Bohrung verschließen.

In vorteilhafter Weise ist der Verdichter ein Kolbenkompressor, im einfachsten Fall also ein einfach translatorisch bewegter Kolben in einem Zylinder, der einseitig einen Verdichtungshub, in die andere Richtung einen Ansaughub durchführt. Der Kolbenkompressor ist in vorteilhafter Weise ebenfalls im Ausgabebereich angeordnet, um eine einfache Kopplung von Verdichter und Ventilelement durchzuführen. Im Sinne einer besonders einfachen Ausgestaltung der Erfindung ist auch der Kolbenkompressor quer zur Längsachse des Aufnahmebereiches bewegbar, so daß beispielsweise eine mechanische Einheit aus Ventilelement und Kolben gebildet werden kann. Dadurch reduzieren sich der Bauteileaufwand, der Montageaufwand und der Wartungsaufwand.

Die Handhabe ist in vorteilhafter Weise ein schwenkbar angeordneter Hebel, der um eine quer zur Längsachse des Aufnahmebereichs liegende Achse hin und her geschwenkt wird und bei wenig Kraftaufwand durch die Hebelübersetzung entsprechende Bewegungen der beweglichen Elemente im Ausgabebereich erzeugen kann.

In vorteilhafter Weise ist in der Ausgabeleitung ein Überdruckventil, zusätzlich zu dem Ventilelement angeordnet. Dieses Überdruckventil bewirkt, daß zunächst durch das Bewegen der Handhabe und damit das Bewegen des Verdichters ein Mindestdruck im Aufnahmebereich erzeugt werden muß, bevor das Medium, welches regelmäßig das Ventilelement passiert, auch das Überdruckventil passieren kann.

Mit Vorteil wird weiterhin vorgeschlagen, daß eine zweite Vorrichtung zur Erzeugung eines vom Normaldruck abweichenden Druckes vorgesehen ist, mit der an dem anderen Endbereich ein in entgegengesetzter Richtung vom Normaldruck abweichender Druck erzeugbar ist.

Der Aspekt der Erfindung läuft somit darauf hinaus, daß, wenn am Ausgabebereich des Aufnahmebereiches ein Unterdruck erzeugt wird, zusätzlich am entgegengesetzten Ende ein Überdruck erzeugt wird. Durch die Einstellbarkeit bzw. Kontrollierbarkeit der Druckverhältnisse wird automatisch bewirkt, daß einerseits die Restmengenentleerung kontrollierbar ist, andererseits das Materialverhalten der eingelegten Kartusche.

Mit der Erfindung wird in vorteilhafter Weise vorgeschlagen, daß die zweite Vorrichtung ein Kolbenelement ist. Dieses erzeugt vorzugsweise einen vom Normaldruck abweichenden Luftdruck. In besonders vorteilhafter Weise wird vorgeschlagen, daß die Druck erzeugende Vorrichtung ein Doppelkolbenelement ist. Ein derartiges Doppelkolbenelement kann bei Bewegung in einer Richtung an einem Zylinderende einen Unterdruck, beim Bewegen in der anderen Richtung am anderen Zylinderende einen Überdruck erzeugen, wozu lediglich eine entsprechende Leitungsführung erforderlich ist. Der Doppelkolben kann vorzugsweise durch Hebel betätigt werden, wobei ein einzelner oder zwei bewegbare Hebel einsetzbar sind. Der vom Normaldruck abweichende Druck ist in vorteilhafter Weise ein Luftunterdruck bzw. ein Luftüberdruck.

Die Leitungen können entweder im Hebel selbst oder in einer Seitenwandung des Aufnahmebereichs geführt sein. Die Leitung kann auch als stehende Leitung im Inneren des Aufnahmebereiches angeordnet sein. Wesentlich Funktion der Leitungen ist es, die vom Verdichter erzeugten Luftdrücke an das dem Ausgabebereich der Ausgabevorrichtung entgegengesetzte Ende des Aufnahmebereichs zu leiten, um möglichst einen hohen Druck auf die Kartuschenrückseite zu führen.

Mit der Erfindung wird eine einfach und wirtschaftlich erstellbare Ausgabevorrichtung bereitgestellt, die die der Erfindung zugrundeliegende Aufgabe effektiv löst.

Weitere Vorteile und Merkmale der Erfindung ergeben sich aus der folgenden Beschreibung anhand der Figuren. Dabei zeigen:
- Fig. 1: eine schematische Darstellung eines Ausführungsbeispiels für eine Ausgabevorrichtung,
- Fig. 2: eine schematische Darstellung eines weiteren Ausführungsbeispiels für eine Ausgabevorrichtung, und
- Fig. 3: eine schematische Darstellung eines weiteren Ausführungsbeispiels für eine Ausgabevorrichtung.

Die in Fig. 1 gezeigte Vorrichtung ist eine Ausgabevorrichtung 1 mit einem Aufnahmerohr 2, in welches eine Kartusche an sich bekannter Art (nicht gezeigt) einsetzbar ist. An einem Ende ist eine Ausgabeöffnung 3 ausgebildet, am anderen Ende ein Deckel 4 aufsetzbar.

An der Ausgabeseite ist ein Kolben (nicht gezeigt) 5 eingesetzt, mittels welchem über das Getriebe 7 und den Hebel Hubbewegungen durchführbar sind. Eine in das Aufnahmerohr 2 eingesetzte Kartusche wird entweder geöffnet am Ausgabebereich angeschlossen oder, wie im gezeigten Ausführungsbeispiel, durch die Öffnungsvorrichtung 6 geöffnet. Durch Bewegung des Hebels 8 wird dann über das Getriebe der Kolben gehoben und gesenkt. Dabei hat der Kolben einen Verdichtungshub und einen Ansaughub. Während des Verdichtungshubes wird der erzeugte Luftdruck durch eine im Hebel 9 geführte Leitung 10 an das dem Ausgabebereich entgegengesetzte Ende des Aufnahmerohrs 2, also in den Bereich des Deckels 4 geführt. Alternativ ist es auch denkbar, daß der Kolben in einem Fall auf der Seite der Ausgabeöffnung 3 einen Unterdruck, im anderen Fall auf der Seite des Deckels 4 einen Überdruck erzeugt. Zu diesem Zweck ist im gezeigten Ausführungsbeispiel der Hebel 9 feststehend ausgebildet und mit einer Leitung 10 zur Druckführung versehen.

Insbesondere die Druckführung kann auch anders erfolgen, so daß auch beide Hebel bewegbar sind. Die Getriebeausgestaltung ist ohne Einfluß auf das Spektrum der vorliegenden Erfindung.

Ein weiteres Ausführungsbeispiel zur Erläuterung der Erfindung ist in Fig. 2 gezeigt. Die Ausgabevorrichtung 11 umfaßt ein Aufnahmerohr 12 zur Aufnahme einer nicht gezeigten Kartusche, einer Ausgabeöffnung 13 zum Ausgeben des in der Kartusche befindlichen Mediums und einen Deckel 14 zum rückseitigen Verschließen des Aufnahmerohrs 2. Die Anschlußeinheit 15 umfaßt spitzenförmige Vorsprünge 16 zum Anstechen der Kartusche. Der Ausgabebereich 18 ist ein separates Bauelement und weist eine Ausgabeleitung 19 auf, in welcher durch einen Schieber 20 ein Ventil zum Öffnen und Schließen der Ausgabeleitung angeordnet ist. Darüber hinaus ist in der Ausgabeleitung 19 ein Überdruckventil 21 angeordnet.

Der Schieber 20 ist über eine mechanische Verbindung 25 mit dem Kolben 22 des Verdichters 17 verbunden. Der Kolben 22 wird mittels der Bewegung des Hebels 23 über das Getriebegestänge 24 translatorisch hin und her bewegt. Der Hebel 23 wiederum ist am Gegenlager 27 mittels der Gegenlagerstange 26 angeordnet. Bei der translatorischen Hin- und Herbewegung des Kolbens 22 wird in der in Bildebene gezeigten linken Kammer Luft verdichtet und über das Ventil 30 und die Leitung 31 an das in Bildebene untere Ende des Aufnahmerohrs 12 befördert. Beim Rückhub des Kolbens 22 wird über das Überströmventil 29 Luft nachgeführt. Entsprechende optional verwendbare Ventile 28 dienen ebenfalls der Drucksteuerung.

Gleichzeitig mit der translatorischen Bewegung des Kolbens 22 wird aufgrund der mechanischen Verbindung 25 der Ventilschieber 20 translatorisch hin und her bewegt, so daß die Ausgabeleitung 19 geöffnet und geschlossen wird. Solange jedoch kein ausreichender Überdruck im Aufnahmerohr 12 erzeugt wurde, kann das Medium nicht ausgegeben werden, da das Überdruckventil 21 zunächst zu überwinden ist.

Im gezeigten Ausführungsbeispiel ist die Leitung 31 außerhalb neben dem Aufnahmerohr 12 angeordnet, sie kann jedoch auch in der Wandung oder, bei einem entweder nicht zylindrischen Aufnahmerohr oder einem Aufnahmerohr mit Übergröße im Inneren des Aufnahmerohrs verlaufen. Auch sind Schlauchführungen wie im in Fig. 1 gezeigten Ausführungsbeispiel möglich.

Ein alternatives Ausführungsbeispiel ist in Fig. 3 gezeigt. Soweit die dort gezeigten Elemente mit den in Fig. 2 gezeigten Elementen übereinstimmen, wurden gleiche Bezugszeichen verwendet.

In Bezug auf das Aufnahmerohr, den Deckel, und auch den Verdichter selbst nebst Hebel 23 und die Ventile 28, 29 und 30 ist die Vorrichtung in gleicher Weise wie in Fig. 2 aufgebaut. Der entscheidende Unterschied der vorliegenden Vorrichtung liegt in der Ausbildung des Ventils in der Ausgabeleitung 19. Dieses Ventil ist im gezeigten Ausführungsbeispiel als Doppelkolben ausgebildet, wobei ein Saugkolben 33 mit einem Druckkolben 34 fest verbunden ist. An der Anschlußstelle ist eine Ringnut 35 ausgebildet. Die Funktion der Vorrichtung ist derart, daß bei einem Ansaughub des Kolbens 22, also in Bildebene einer Bewegung nach rechts, in der davorliegenden Kammer ein Unterdruck erzeugt wird, durch welchen der Saugkolben 33 ebenfalls nach rechts bewegt wird. Da der Saugkolben gegenüber dem Druckkolben 34 einen größeren Durchmesser hat, sich also neben der Ringnut 35 eine vergrößerte Kolbenstirnfläche ergibt, erzeugt der Saugkolben einen Unterdruck, durch welchen das Medium in den unteren Bereich der Ausgabeleitung 19 gesaugt wird, was die Druckförderung, erzeugt durch den Überdruck des Kolbens 22, unterstützt. Bei einem Druckhub des Kolbens 22, also in Bildebene gesehen nach links, wird der Saugkolben 33 durch mechanische Berührung ebenfalls nach links bewegt und der Druckkolben 34 drückt über die Ausgabeleitung 19 und die Ausgabeöffnung 13 das vor dem Kolben befindliche Medium aus.

### Bezugszeichenliste

- 1: Ausgabevorrichtung
- 2: Aufnahmerohr
- 3: Ausgabeöffnung
- 4: Deckel
- 5: Kolbenbereich
- 6: Öffnungsvorrichtung
- 7: Getriebe
- 8: Hebel
- 9: Hebel
- 10: Leitung
- 11: Ausgabevorrichtung
- 12: Aufnahmerohr
- 13: Ausgabeöffnung
- 14: Deckel
- 15: Anschlußeinheit
- 16: Spitze
- 17: Verdichter
- 18: Ausgabebereich
- 19: Ausgabeleitung
- 20: Schieber
- 21: Überdruckventil
- 22: Kolben
- 23: Hebel
- 24: Getriebe
- 25: Verbindung
- 26: Gegenlagerstange
- 27: Gegenlager
- 28: Ventil
- 29: Überströmventil
- 30: Druckventil
- 31: Leitung
- 32: Ausgabevorrichtung
- 33: Saugkolben
- 34: Druckkolben
- 35: Ringnut

## Patentansprüche

1. Ausgabevorrichtung für in Kartuschen bereitgestellte fließfähige Medien, mit wenigstens einem im wesentlichen zylindrischen Aufnahmebereich für eine Kartusche, wenigstens einem Ausgabebereich für das fließfähige Medium an einem Endbereich des Aufnahmebereiches und einer Vorrichtung zur Erzeugung eines vom Normaldruck abweichenden Druckes an einem Endbereich des Aufnahmebereiches,
wobei,
im Ausgabebereich (18) eine Ausgabeleitung (19) mit einem Ventilelement (20) ausgebildet ist, die Vorrichtung zur Erzeugung des Druckes eine Verdichtereinheit (22) zur Erzeugung eines Überdruckes im zylindrischen Aufnahmebereich ist, und die Ausgabevorrichtung eine Handhabe (23) aufweist, durch deren Bewegung sowohl die Verdichtereinheit (22) als auch direkt oder indirekt das Ventilelement (20) betätigbar sind.

2. Ausgabevorrichtung nach Anspruch 1, dadurch gekennzeichnet, daß das Ventilelement ein Schieberelement ist.

3. Ausgabevorrichtung nach Anspruch 2, dadurch gekennzeichnet, daß das Schieberelement quer zu einer Längsachse des Aufnahmebereiches bewegbar ist.

4. Ausgabevorrichtung nach einem der vorhergehenden Ansprüche, dadurch gekennzeichnet, daß der Verdichter ein Kolbenkompressor ist.

5. Ausgabevorrichtung nach einem der vorhergehenden Ansprüche, dadurch gekennzeichnet, daß der Verdichter im Ausgabebereich angeordnet ist.

6. Vorrichtung nach einem der Ansprüche 4 oder 5, dadurch gekennzeichnet, daß der Verdichter quer zu einer Längsachse des Aufnahmebereiches bewegbar ist.

7. Ausgabevorrichtung nach einem der vorhergehenden Ansprüche, dadurch gekennzeichnet, daß das Ventilelement und der Verdichter hintereinanderliegend angeordnet sind.

8. Ausgabevorrichtung nach einem der vorhergehenden Ansprüche, dadurch gekennzeichnet, daß die Handhabe ein Hebel ist.

9. Ausgabevorrichtung nach einem der vorhergehenden Ansprüche, dadurch gekennzeichnet, daß diese ein auf die Ausgabe wirkendes Überdruckventil aufweist.

10. Ausgabevorrichtung nach einem der vorhergehenden Ansprüche, dadurch gekennzeichnet, daß eine zweite Vorrichtung zur Erzeugung eines vom Normaldruck abweichenden Druckes vorgesehen ist, mit der an dem anderen Endbereich ein in entgegengesetzter Richtung vom Normaldruck abweichender Druck erzeugbar ist.

11. Vorrichtung nach Anspruch 10, dadurch gekennzeichnet, daß beide Druck erzeugenden Vorrichtungen in einem Doppelkolbenelement integriert sind.

12. Ausgabevorrichtung nach einem der vorhergehenden Ansprüche, dadurch gekennzeichnet, daß zur Druckführung Leitungen ausgebildet sind.

13. Ausgabevorrichtung nach Anspruch 12, dadurch gekennzeichnet, daß eine der Leitungen in einem der Hebel angeordnet ist.

14. Ausgabevorrichtung nach Anspruch 12, dadurch gekennzeichnet, daß eine der Leitungen in einer Seitenwandung des Aufnahmebereiches ausgebildet ist.

## Claims

1. Dispensing device for flowable media which are provided in cartridges, having at least one substantially cylindrical receiving region for a cartridge, at least one dispensing region for the flowable medium at an end region of the receiving region and a device for generating a pressure which is different from standard pressure at an end region of the receiving region, a dispensing line (18) having a valve element (20) being formed in the dispensing region (18), the device for generating the pressure being a compressor unit (22) for generating an excess pressure in the cylindrical receiving region and the dispensing device having a handle (23), by the movement of which both the compressor unit (22) and, directly or indirectly, the valve element (20) can be actuated.

2. Dispensing device according to Claim 1, characterized in that the valve element is a slide element.

3. Dispensing device according to Claim 2, characterized in that the slide element can move transversely with respect to a longitudinal axis of the receiving region.

4. Dispensing device according to one of the preceding claims, characterized in that the compressor is a piston compressor,

5. Dispensing device according to one of the preceding claims, characterized in that the compressor is arranged in the dispensing region.

6. Device according to one of Claims 4 or 5, characterized in that the compressor can move transversely with respect to a longitudinal axis of the receiving region.

7. Dispensing device according to one of the preceding claims, characterized in that the valve element and the compressor are arranged one behind the other.

8. Dispensing device according to one of the preceding claims, characterized in that the handle is a lever.

9. Dispensing device according to one of the preceding claims, characterized in that it has an excess-pressure valve which acts on the dispenser.

10. Dispensing device according to one of the preceding claims, characterized in that a second device for generating a pressure which differs from standard pressure is provided, by means of which device it is possible to generate a pressure which differs in the opposite direction from standard pressure at the other end region.

11. Device according to Claim 10, characterized in that both the pressure-generating devices are integrated in a double piston element.

12. Dispensing device according to one of the preceding claims, characterized in that lines are formed for conducting pressure.

13. Dispensing device according to Claim 12, characterized in that one of the lines is arranged in one of the levers.

14. Dispensing device according to Claim 12, characterized in that one of the lines is formed in a side wall of the receiving region.

## Revendications

1. Dispositif de délivrance pour des matériaux fluides compris dans des cartouches, comportant au moins une zone de logement globalement cylindrique pour une cartouche, au moins une zone de délivrance pour le matériau fluide à une extrémité de la zone de logement eL un dispositif pour produire une pression s'écartant de la pression normale à une extrémité de la zone de logement,
dans lequel un conduit de délivrance (19) avec un élément de soupape (20) est conçu dans la zone de délivrance (18), le dispositif pour produire la pression est une unité à compresseur (22) pour produire une surpression dans la zone de logement cylindrique et le dispositif de délivrance comporte une manette (23) dont le mouvement permet d'actionner aussi bien l'unité à compresseur (22) que, directement ou indirectement, l'élément de soupape (20).

2. Dispositif de délivrance selon la revendication 1, caractérisé en ce que l'élément de soupape est un élément à tiroir.

3. Dispositif de délivrance selon la revendication 2, caractérisé en ce que l'élément à tiroir est mobile transversalement par rapport à l'axe longitudinal de la zone de logement.

4. Dispositif de délivrance selon l'une des revendications précédentes, caractérisé en ce que le compresseur est un compresseur à piston.

5. Dispositif de délivrance selon l'une ces revendications précédentes, caractérisé en ce que le compresseur est agencé dans la zone de délivrance.

6. Dispositif selon l'une des revendications 4 ou 5, caractérisé en ce que le compresseur est mobile transversalement par rapport à l'axe longitudinal de la zone de logement.

7. Dispositif de délivrance selon l'une des revendications précédentes, caractérisé en ce que l'élément de soupape et le compresseur sont agencés l'un derrière l'autre,

8. Dispositif de délivrance selon l'une des revendications précédentes, caractérisé en ce que la manette est un levier.

9. Dispositif de délivrance selon l'une des revendications précédentes, caractérisé en ce que celui-ci comporte une soupape de surpression agissant. sur la délivrance.

10. Dispositif de délivrance selon l'une des revendications précédentes, caractérisé en ce qu'il est prévu un deuxième dispositif qui est destiné à produire une pression s'écartant de la pression normale et avec lequel une pression s'écartant de la pression normale dans le sens opposé peut être produite à l'autre extrémité.

11. Dispositif selon la revendication 10, caractérisé en ce que les doux dispositifs produisant la pression sont intégrés dans un élément à double piston.

12. Dispositif de délivrance selon l'une des revendications précédentes, caractérisé en ce que des conduits sont conçus pour l'amenée de pression.

13. Dispositif de délivrance selon la revendication 12, caractérisé en ce que l'un des conduits est agencé dans l'un des leviers.

14. Dispositif de délivrance selon la revendication 12, caractérisé en ce que l'un des conduits est conçu dans une paroi latérale de la zone de logement.
